# EUROPÄISCHE PATENTSCHRIFT

(11) **EP 3 719 402 B1**
(45) Veröffentlichungstag und Bekanntmachung des Hinweises auf die Patenterteilung: **16.08.2023**
(21) Anmeldenummer: 20160931.0
(22) Anmeldetag: 04.03.2020
(51) Int. Cl.: F24B 5/08, F24B 1/22

(54) **OFEN MIT SCHALTBAREM GARRAUM**
OVEN WITH SWITCHABLE COOKING CHAMBER
FOUR POURVU D'ESPACE DE CUISSON COMMUTABLE

(30) Priorität: 04.04.2019 DE 102019002502
(43) Veröffentlichungstag der Anmeldung: 07.10.2020
(73) Patentinhaber: Riener, Karl Stefan, 4560 Kirchdorf (AT)
(72) Erfinder: Riener, Karl Stefan, 4560 Kirchdorf (AT)
(74) Vertreter: Samson & Partner Patentanwälte mbB

(56) Entgegenhaltungen:
- DE-A1- 10 002 201
- GB-A- 478 568
- GB-A- 588 797
- GB-A- 599 233

## Beschreibung

### GEBIET DER ERFINDUNG

Die Erfindung betrifft einen Ofen zur Wärmeerzeugung und mit schaltbarem Garbetrieb, wobei der Ofen zur Verbrennung von fester Biomasse eingerichtet ist.

### HINTERGRUND DER ERFINDUNG

Es sind Öfen mit Garraum bekannt. Der Garraum lässt sich durch Verbrennen von Biomasse in dem Ofen heizen, beispielsweise um in dem Garraum Lebensmittel zu garen oder zu backen. Die DE 100 02 201 A1 beschreibt einen Koch- oder Backherd für den Betrieb mit einer Pelletswärmequelle.

### KURZFASSUNG DER ERFINDUNG

Die Erfindung ist durch den unabhängigen Anspruch definiert.

Ein Ofen zur Wärmeerzeugung und mit schaltbarem Garbetrieb hat einen Brennraum für die Verbrennung von fester Biomasse. Außerdem hat er einen Garraum zum Garen oder Backen von Speisen. Der Ofen hat eine elektronische Regelung, die für einen Heizbetrieb und für einen Garbetrieb eingerichtet ist, wobei in dem Heizbetrieb vorrangig eine Temperatur des Brennraums geregelt wird und in dem Garbetrieb vorrangig eine Temperatur des Garraums geregelt wird.

### KURZBESCHREIBUNG DER FIGUREN

Ausführungsbeispiele der Erfindung werden beispielhaft und unter Bezugnahme auf die beigefügte Figur beschrieben, wobei
Figur 1 schematisch ein Ausführungsbeispiel eines Ofens zeigt.

### DETAILLIERTE BESCHREIBUNG

Der Ofen ist zur Wärmeerzeugung und für einen schaltbaren Garbetrieb eingerichtet. Er hat einen Brennraum für die Verbrennung von fester Biomasse. Hierdurch lassen sich heiße Rauchgase erzeugen. Außerdem hat der Ofen einen Garraum. In erhitztem Zustand lassen sich in dem Garraum Speisen garen oder backen. Der Ofen hat eine elektronische Regelung, die für einen Heizbetrieb und für einen Garbetrieb eingerichtet ist, wobei in dem Heizbetrieb vorrangig eine Temperatur des Brennraums geregelt wird und in dem Garbetrieb vorrangig eine Temperatur des Garraums geregelt wird.

Beispielsweise ist der Ofen mit einem elektrischen oder elektronischen Bedienelement ausgerüstet, um den Heizbetrieb zu aktivieren oder deaktivieren und/oder den Garbetrieb zu aktivieren oder deaktivieren. Beispielsweise sind der Brennraum und/oder der Garraum mit einem Temperatursensor ausgerüstet, die durch die elektronische Regelung abgefragt und ausgewertet werden.

Bei manchen Ausgestaltungen ist die elektronische Regelung eingerichtet, eine Zufuhr von Biomasse in den Brennraum zu steuern. Beispielsweise ist der Ofen mit einem Pelletbrenner (eine Einrichtung zum Verbrennen von Pellets) ausgerüstet. Beispielsweise umfasst der Pelletbrenner eine Fördereinrichtung, etwa eine Förderschnecke, für Pellets, z.B. Holzpellets, um zu verbrennende Pellets in den Brennraum zu fördern. So lassen sich in einem derart ausgerüsteten Ofen Pellets als Brennstoff verwenden. Bei manchen Ausgestaltungen steuert die elektronische Regelung die Fördereinrichtung, um die Temperatur im Brennraum und/oder im Garraum zu regeln.

Bei manchen Ausgestaltungen hat der Ofen einen Rauchgaskanal mit einem ersten Pfad und einem zweiten Pfad für Rauchgase. Um dem Garraum Wärme zuzuführen, ist zumindest der erste Pfad eingerichtet, Rauchgase entlang einer Wand des Garraums zu führen.

Bei manchen Ausgestaltungen hat der Ofen zum Schalten des Garbetriebs eine verstellbare Klappe des Rauchgaskanals, um Rauchgase variable entlang des ersten Pfades und zweiten Pfades zu führen. Der Ofen besitzt einen schaltbaren Garbetrieb; beispielsweise lässt sich der Garbetrieb ein- und ausschalten, oder es lässt sich zwischen einem Garbetrieb und einem Heizbetrieb des Ofens umschalten, oder es lässt sich zwischen verschiedenen Temperaturen des Garraums umschalten.

Um die Temperatur im Heizbetrieb und/oder im Garbetrieb zu regeln ist bei manchen Ausgestaltungen die Klappe durch die elektronische Regelung verstellbar, beispielsweise mittels eines elektrischen Stellmotors, der von der elektronischen Regelung ansteuerbar ist.

Bei manchen Ausgestaltungen ist der Rauchgaskanal mit einem, z.B. elektrisch angetriebenen, Rauchgasgebläse ausgerüstet, um einen für die Verbrennung benötigten Unterdruck im Brennraum sicherzustellen. Beispielsweise ist die elektronische Regelung eingerichtet, dass Rauchgasgebläse ein- und auszuschalten und/oder verschiedene Gebläseleistungen anzusteuern, um die Temperatur im Brennraum und/oder im Garraum zu regeln.

Bei manchen Ausgestaltungen hat der Garraum einen im Wesentlichen quaderförmigen Innenraum. Beispielsweise ist der Garraum frontseitig mit einer Tür ausgerüstet, um Speisen in den Garraum einzubringen. Die Tür hat beispielsweise ein Fenster oder ist eine Glastür, um Einblick in den Garraum zu ermöglichen.

Für eine übersichtliche Darstellung im folgenden Text wird die Seite des Ofens, von der aus der Garraum zugänglich ist, als Frontseite bezeichnet und dementsprechend sind nachfolgend räumliche Angaben, wie etwa Boden, Decke, Rückwand und Seitenwände zu verstehen.

Für eine bequeme Bedienung ist bei manchen Ausgestaltungen der Brennraum von der Frontseite her zugänglich, etwa um dem Brennraum Biomasse zuzuführen. Beispielsweise ist der Brennraum mit einer Brennraumtür ausgerüstet, um den Brennraum rauchgasdicht zu verschließen. Die Brennraumtür hat beispielsweise ein Fenster oder ist eine Glastür, um Einblick in den Brennraum zu ermöglichen.

In strömungstechnischer Hinsicht (bezüglich der Rauchgase) ist der Garraum dem Brennraum nachgelagert. Der Rauchgaskanal stellt eine Rauchgasverbindung zwischen dem Brennraum und dem Garraum, insbesondere mit Wandaußenfläche(n) des Garraums her. In räumlicher Hinsicht ist der Garraum beispielsweise über dem Brennraum angeordnet. Bei anderen Ausgestaltungen ist der Garraum neben dem Brennraum oder unterhalb des Brennraums angeordnet.

Bei manchen Ausgestaltungen ist der Ofen mit einem Wärmetauscher ausgerüstet. Dies ermöglicht einen Heizbetrieb, bei dem Rauchgasen Wärme entzogen wird und über den Wärmetauscher an die Umgebung des Ofens abgegeben wird. Bei diesen Ausgestaltungen ist der Rauchgaskanal eingerichtet, Rauchgase zu dem Wärmetauscher zu führen. Der Rauchgaskanal stellt eine Rauchgasverbindung zwischen dem Brennraum und im Wärmetauscher her. Für diese Rauchgasverbindung sind beispielsweise ein oder mehrere, nacheinander angeordnete Pfade des Rauchgaskanals vorgesehen. In strömungstechnischer Hinsicht (bezüglich der Rauchgase) ist der Wärmetauscher dem Brennraum nachgelagert. In räumlicher Hinsicht ist der Wärmetauscher beispielsweise neben dem Brennraum oder oberhalb oder unterhalb des Brennraums angeordnet.

Wie zuvor genannt, umfasst der Rauchgaskanal einen ersten und einen zweiten Pfad, wobei bei manchen Ausgestaltungen der Rauchgaskanal wenigstens zwei, insbesondere mehrere Pfade umfasst. Ein Pfad bezeichnet einen Abschnitt des Rauchgaskanals entlang dem Rauchgase geleitet werden können.

Die bei der Verbrennung der Biomasse frei werdende Energie lässt sich effizient nutzen, indem Rauchgase erst entlang einer Wand oder mehrerer Wände des Garraums geführt werden, um Wärme an den Garraum abzugeben, und hiernach die Rauchgase durch den Wärmetauscher geleitet werden, um Wärme an die Umgebung des Ofens abzugeben. Bei manchen Ausgestaltungen ist daher in strömungstechnischer Hinsicht (bezüglich der Rauchgase) der Wärmetauscher dem Garraum nachgelagert. Beispielsweise stellt der Rauchgaskanal eine Rauchgasverbindung von dem Brennraum zu dem Garraum und von dem Garraum zu dem Wärmetauscher her. Für diese Rauchgasverbindung sind beispielsweise ein oder mehrere, nacheinander angeordnete Pfade des Rauchgaskanals vorgesehen.

Der erste Pfad und der zweite Pfad stellen unterschiedliche Routen für Rauchgase bereit. Mit der verstellbaren Klappe lassen sich die Rauchgase variabel zwischen dem ersten Pfad und dem zweiten Pfad verteilen. Beispielsweise ist der Ofen für zwei Stellungen der Klappe eingerichtet, wobei in einer ersten Stellung der Klappe sämtliche Rauchgase entlang des ersten Pfads und in einer zweiten Stellung der Klappe sämtliche Rauchgase entlang des zweiten Pfads geführt werden.

Bei manchen Ausgestaltungen ist der Ofen für eine oder mehrere Zwischenstellungen der Klappe eingerichtet, wobei bei einer Zwischenstellung der Klappe Rauchgase sowohl entlang des ersten Pfads als auch entlang des zweiten Pfads geführt werden. Verschiedene Zwischenstellungen der Klappe erlauben, jeweils verschiedene Anteilsverhältnisse der Rauchgase entlang des ersten und zweiten Pfads einzustellen.

Bei manchen Ausgestaltungen zweigen der erste Pfad und der zweite Pfad des Rauchgaskanals voneinander ab und vereinen sich wieder (an strömungstechnisch nachgelagerte Stelle), beispielsweise bevor der Rauchgaskanal in einen Kamin mündet. Bei manchen Ausgestaltungen vereinen sich der erste und der zweite Pfad (in strömungstechnischer Hinsicht) vor dem Wärmetauscher, sodass Rauchgase unabhängig davon, ob sie den ersten Pfad bzw. den zweiten Pfad passieren, dem Wärmetauscher zugeführt werden.

Bei manchen Ausgestaltungen führt der erste Pfad entlang einer ersten Seitenwand, einer zweiten Seitenwand, einer Decke, eines Bodens und/oder einer Rückwand des Garraums, sodass sich der Garraum bei jeweiligen Ausgestaltungen von einer, zwei, drei, vier bzw. fünf Seiten beheizen lässt. Beispielsweise gelangen dort Rauchgase in direkten Kontakt mit jeweiligen Außenflächen des Garraums.

Bei manchen Ausgestaltungen verläuft der zweite Pfad thermisch getrennt von dem Garraum, sodass Rauchgase entlang des zweiten Pfads (im Wesentlichen) keine Wärme an den Garraum abgeben. Beispielsweise ist der Rauchgaskanal im Bereich des zweiten Pfads räumlich von dem Garraum beabstandet und/oder durch eine thermische Isolierschicht getrennt. Bei solchen Ausgestaltungen lässt sich der Garraum schalten, indem für einen Garbetrieb die verstellbare Klappe so eingestellt wird, dass Rauchgase entlang des ersten Pfads und somit entlang der Wand des Garraums strömen. Der Garbetrieb lässt sich ausschalten, indem (durch Verstellen der Klappe) Rauchgase am Passieren des ersten Pfads gehindert werden und beispielsweise entlang des zweiten Pfads strömen. Durch Verstellen der Klappe ist der Garraum und auch der Ofen dergestalt schaltbar, dass sich der Garbetrieb ein- bzw. ausschalten lässt.

Bei manchen anderen Ausgestaltungen führt (auch) der zweite Pfad des Rauchgaskanals entlang einer Wand des Garraums, um dem Garraum Wärme zuzuführen, wenn Rauchgase den zweiten Pfad passieren. Bei diesen Ausgestaltungen kann dem Garraum also über den ersten Pfad und/oder über den zweiten Pfad Wärme zugeführt werden. Hierbei ist der Garraum und auch der Ofen dergestalt schaltbar, dass bei manchen dieser Ausgestaltungen Rauchgase (durch Verstellen der Klappe) alternativ entweder entlang des ersten Pfads oder entlang des zweiten Pfads geleitet werden. Zusätzlich oder alternativ lassen sich bei manchen Ausgestaltungen gleichzeitig Rauchgase (beispielsweise durch eine Zwischenstellung der Klappe) entlang des ersten Pfads und des zweiten Pfads leiten.

Bei manchen Ausgestaltungen führt der erste Pfad Rauchgase an eine oder mehrere Wände des Garraums verschieden von einer oder mehreren Wänden, an die der zweite Pfad Rauchgase führt. Dadurch lässt sich eine Richtung, aus der Hitze auf eine Speise im Garraum einwirkt, durch die verstellbare Klappe einstellen. Beispielsweise führt der erste Pfad Rauchgase entlang einer Decke des Garraums und der zweite Pfad Rauchgase entlang eines Bodens des Garraums, sodass sich verschiedene Betriebsarten schalten lassen, beispielsweise eine Betriebsart "Oberhitze", wenn der erste Pfad Rauchgase zur Decke des Garraums führt, und eine Betriebsart "Unterhitze", wenn der zweite Pfad Rauchgase zum Boden des Garraums führt. Durch eine Zwischenstellung der Klappe lässt sich eine Betriebsart "kombinierte Oberhitze/Unterhitze" schalten, wenn sowohl der erste Pfad als auch der zweite Pfad Rauchgase führen.

Bei manchen Ausgestaltungen führt der erste Pfad entlang eines Bodens, einer ersten Seitenwand, einer Decke, einer zweiten Seitenwand, und/oder einer Rückwand des Garraums, sodass sich der Garraum bei jeweiligen Ausgestaltungen von einer, zwei, drei, vier bzw. fünf Seiten mittels des ersten Pfads beheizen lässt. Bei manchen dieser Ausgestaltungen führt der zweite Pfad entlang des Bodens, der ersten Seitenwand, der Decke, der zweiten Seitenwand, und/oder der Rückwand des Garraums, sodass sich der Garraum bei jeweiligen Ausgestaltungen von einer, zwei, drei, vier bzw. fünf Seiten mittels des zweiten Pfads beheizen lässt.

Bei Ausgestaltungen, bei denen sowohl der erste Pfad als auch der zweite Pfad eingerichtet sind, Rauchgase an zumindest eine Wand des Garraums zu führen, lässt sich der Garraum dergestalt schalten, dass durch Verstellen der Klappe eine Temperatur in dem Garraum verändert werden kann. Beispielsweise erlaubt dies ein Umschalten zwischen einer Betriebsart "Warmhalten", bei der nur der Boden des Garraums mittels des zweiten Pfads beheizt wird, und einer Betriebsart "Backen", bei der der Garraum an mehreren Wänden durch den ersten Pfad oder durch den ersten und zweiten Pfad beheizt wird.

Bei manchen Ausgestaltungen führt der erste Pfad Rauchgase entlang einer größeren Fläche, insbesondere doppelten, dreifachen, vierfachen oder fünffachen Fläche der Wand des Garraums als der zweite Pfad. Damit kann über den ersten Pfad entsprechend mehr Wärme an den Garraum abgegeben werden als über den zweiten Pfad. Dies erlaubt den Garraum dergestalt zu schalten, dass sich durch Verstellen der Klappe eine Temperatur in dem Garraum verändern lässt.

Bei manchen Ausgestaltungen ist die Klappe des Rauchgaskanals eine Bypass-Klappe, die eingerichtet ist, den zweiten Pfad (teilweise oder vollständig) freizugeben (bzw. teilweise oder vollständig zu sperren), um den Anteil der Rauchgase durch den ersten Pfad zu reduzieren oder den ersten Pfad für Rauchgase vollständig zu blockieren. Der zweite Pfad stellt hierbei einen Bypass für den ersten Pfad dar.

Bei manchen Ausgestaltungen ist die Klappe derart ausgebildet, dass sie unmittelbar nur auf einen der Pfade, etwa den zweiten Pfad oder alternativ den ersten Pfad, wirkt, indem sie den jeweiligen Pfad (durch Verstellen der Klappe vollständig oder auch teilweise) für Rauchgase öffnet bzw. schließt. Dementsprechend können je nach Stellung der Klappe (mehr oder weniger) Rauchgase diesen Pfad passieren, was sich mittelbar auf den Anteil der Rauchgase, die den oder die übrigen Pfade passieren, auswirkt.

Bei manchen anderen Ausgestaltungen ist die Klappe derart ausgebildet, dass sie unmittelbar auf den ersten Pfad und den zweiten Pfad wirkt, indem das Verstellen der Klappe jeweilige Querschnittsflächen des Rauchgaskanals im Bereich des ersten und zweiten Pfads gegenläufig ändert. Die Klappe wirkt beispielsweise wie ein Verteilerventil zwischen dem ersten und zweiten Pfad.

Bei manchen Ausgestaltungen ist die Klappe strömungsmäßig am Ende des ersten Pfads und/oder am Ende des zweiten Pfads angeordnet. Dadurch ist die Klappe niedrigeren Temperaturen ausgesetzt, da die Rauchgase auf ihrem Weg dorthin schon Wärme abgegeben haben.

Etwa um eine gewisse Heizdauer sicherzustellen, weist bei manchen Ausgestaltungen der Ofen einen Vorratsbehälter für Pellets auf. Dies ermöglicht, dass manche Ausgestaltungen frei von einer (relativ zum Ofen gesehen) externen Pelletförderanlage und/oder einem außerhalb des Ofens angeordneten und mit dem Ofen verbundenen Pelletbehälter sind. Dies ist beispielsweise vorteilhaft bei der Nachrüstung bestehender Öfen mit einem Brennermodul mit Pelletbrenner, denn es sind hierfür keine zusätzlichen Anbauten oder Neubauten im Umfeld des Ofens nötig.

Bei manchen Ausgestaltungen ist der Ofen mit einem programmierbaren Timer ausgerüstet. Beispielsweise lässt sich der Timer auf eine Garzeit programmieren. Beispielsweise ist der Ofen eingerichtet, nach Ablauf des Timers die Klappe zu betätigen, etwa um eine Temperatur in dem Garraum abzusenken oder von einem Garbetrieb in einen Heizbetrieb zu schalten, die Brennstoffzufuhr des Ofens zu unterbrechen und/oder eine Luftzufuhr des Brennraums zu reduzieren oder zu unterbinden.

Bei manchen Ausgestaltungen ist der Ofen mit einer elektrischen Zündvorrichtung zum Entzünden des Brennstoffs ausgerüstet. Beispielsweise kann der Heizbetrieb des Ofens automatisch aufgenommen werden, sobald eine gewisse Raumtemperatur unterschritten ist.

Beispielsweise ist der Ofen für eine Heizleistung von 5 kW, 10 kW, 15 kW, 20 kW oder 30 kW ausgelegt. Der Ofen kann beispielsweise als Heizquelle für mehrere Räume ausgelegt sein.

Bei manchen Ausgestaltungen ist der Wärmetauscher mit einem Kühlkreislauf, der insbesondere mit einer Umwälzpumpe ausgerüstet ist, gekoppelt. Damit lässt sich Wärme beispielsweise zu einem oder mehreren Heizkörpern leiten. Der Wärmetauscher kann beispielsweise mit einem Wärmespeicher des Ofens, etwa in Gestalt von einem oder mehreren wärmespeichernden Gesteins- oder Metallkörpern, einem Wassertank oder auch mit einem Latentwärmespeicher, thermisch verbunden sein. Damit lässt sich Wärme während des Betriebs des Ofens speichern und nach Einstellen des Betriebs gewissermaßen zeitversetzt an die Umgebung und/oder über den Kühlkreislauf an einen Heizkörper abgeben.

Der Ofen ist bei manchen Ausgestaltungen in Gestalt eines Kaminofens, eines Kachelofens, eines Warmluftkachelofens oder einer gleichartigen Feuerstelle realisiert.

Figur 1 zeigt schematisch ein Beispiel eines Ofens 1 mit einem Brennraum 2 zum Verbrennen von fester Biomasse, beispielsweise Scheitholz oder Pellets. Hierbei entstehen in dem Brennraum 2 (heiße) Rauchgase. Der Ofen 1 ist mit einem Garraum 3 ausgerüstet, der für das Garen und/oder Backen von Speisen eingerichtet ist. Der Ofen 1 ist zur Wärmeerzeugung und mit schaltbarem Garbetrieb ausgerüstet.

Der Ofen 1 hat eine elektronische Regelung, die für einen Heizbetrieb und für einen Garbetrieb eingerichtet ist. Im Heizbetrieb regelt die elektronische Regelung vorrangig eine Temperatur des Brennraums (2) wird und im Garbetrieb vorrangig eine Temperatur des Garraums (3).

Der Ofen 1 mit einem Wärmetauscher 6 ausgerüstet, um die Umgebung des Ofens 1, beispielsweise einen Wohnraum, zu heizen. Der Wärmetauscher 6 ist mit dem Brennraum 2 aus strömungstechnischer Sicht durch einen Rauchgaskanal 4 verbunden und dem Brennraum 2 nachgelagert. In räumlicher Sicht ist der Wärmetauscher 6 neben dem Brennraum 2 angeordnet. Der Rauchgaskanal 4 des Ofens 1 nimmt die in dem Brennraum 2 erzeugten Rauchgase auf und führt sie zu dem Wärmetauscher 6. Ausgangsseitig des Wärmetauschers 6 leitet der Rauchgaskanal 4 die Rauchgase zu einer Austrittsöffnung 7, an der der Ofen 1 beispielsweise an einem Kamin (nicht in Figur 1 dargestellt) angeschlossen ist.

Der Garraum 3 ist dem Brennraum 2 in strömungstechnischer Sicht über den Rauchgaskanal 4 mit dem Brennraum 2 verbunden und diesem nachgelagert. In räumlicher Sicht ist der Garraum 3 über dem Brennraum 2 angeordnet.

Der Garraum 3 des in der Figur 1 gezeigten Beispiels lässt sich durch Verstellen einer Klappe 5, die in dem Rauchgaskanal 4 angeordnet ist, auf unterschiedliche Temperaturen schalten, denn der Rauchgaskanal 4 stellt zwei (alternative) Pfade für die Rauchgase bereit. Ein erster Pfad umspannt den Garraum 3, sodass die Rauchgase entlang des ersten Pfads in direkten Kontakt mit einem Boden, einer Decke und zwei Seitenwänden des Garraums 3 treten und hierbei Wärme an den Garraum 3 übertragen. Entlang des ersten Pfads wird der Garraum 3 gewissermaßen von Rauchgasen umspült. Ein (alternativer) zweiter Pfad leitet die Rauchgase entlang (eines Teilabschnitts) des Bodens des Garraums 3 und vereinigt sich dann mit dem ersten Pfad. Entlang des (kürzeren) zweiten Pfads treten die Rauchgase in geringerem Umfang in Kontakt mit den Wänden des Garraums 3 als entlang des (längeren) ersten Pfades, sodass entlang des zweiten Pfads weniger Wärme an den Garraum 3 übertragen wird als entlang des ersten Pfads.

In einer geschlossenen Stellung der Klappe 5 ist der zweite Pfad für Rauchgase blockiert, sodass diese entlang des ersten Pfades strömen. In einer zweiten Stellung (nicht in Figur 1 dargestellt) gibt die Klappe 5 den zweiten Pfad frei. Da der kürzere, zweite Pfad den Rauchgasen einen geringeren Widerstand bietet als der längere erste Pfad, wirkt der zweite Pfad als ein Bypass für den ersten Pfad, indem der zweite Pfad die Rauchgase zu dem Wärmetauscher 6 führt, ohne dass hierbei der Garraum 3 von den Rauchgasen umspült wird. Die Klappe 5 hat somit in dem in Figur 1 gezeigten Beispiel die Funktion einer Bypass-Klappe, wobei die Klappe 5 unmittelbar auf den zweiten Pfad einwirkt und in einer ersten Stellung den zweiten Pfad blockiert. Dadurch wird mittelbar der erste Pfad des Rauchgaskanals 4 aktiviert, da dann die Rauchgase gezwungenermaßen durch den ersten Pfad strömen. Der Garraum 3 lässt sich also hinsichtlich einer Heizleistung schalten, indem die Klappe 5 geschlossen wird, sodass die Rauchgase entlang des ersten Pfads fließen und somit mehr Wärme an den Garraum 3 übertragen wird, als wenn die Klappe 5 den Bypass in Gestalt des zweiten Pfades öffnet.

Damit lässt sich der Garraum 3 auf unterschiedliche Temperaturen schalten. Auch lässt sich durch den Einsatz der Bypass-Klappe 5 der erzielbare Temperaturbereich im Garraum 3 vergrößern. Mit geöffneter Klappe 5 sind wesentlich niedrigere Temperaturen im Garraum 3 möglich als bei geschlossener Klappe 5.

Beispielsweise stellt der Betrieb des Ofens 1 mit geschlossener Klappe 5 eine Betriebsart "Backen" dar, bei der eine zum Garen und/oder Backen von Speisen geeignete hohe Temperatur in dem Garraum 3 erreicht wird. Bei geöffneter Klappe 5 ist der Ofen in eine Betriebsart "Heizen" geschaltet, bei der die Umgebung des Ofens 1 durch den Wärmetauscher 6 geheizt wird. In der Betriebsart "Backen" heizt der Ofen 1 ebenfalls die Umgebung, bietet jedoch die Zusatzfunktionen, Speisen in dem Garraum 3 zu garen bzw. zu backen. In der Betriebsart "Heizen" stellt sich in dem Garraum 3 eine erhöhte Temperatur ein, die zum Garen bzw. Backen zu gering ist, jedoch zum Warmhalten von Speisen geeignet ist.

Bei manchen anderen Beispielen lässt sich der Garbetrieb über die Klappe ein- und ausschalten.

Sowohl der Brennraum 2 als auch der Garraum 3 des in Figur 1 gezeigten Beispiels sind jeweils mit einem Temperatur-Sensor ausgestattet. Mit Hilfe einer sensorgesteuerten elektronischen Regelung kann zwischen den beiden Betriebsarten "Heizen" und "Backen" gewählt werden. Die elektronische Regelung stellt beispielsweise die Klappe 5 dementsprechend ein. Je nach gewählter Betriebsart erhält die Brennraumtemperatur bzw. die Garraumtemperatur als Sollwert einer Temperaturregelung durch die elektronische Regelung Vorrang. Dadurch wird der Ofen 1 zwei Anforderungen auf vorteilhafte Weise gerecht, nämlich in der Betriebsart "Garen", also beim Garen oder Backen, eine gewünschte Temperatur möglichst genau einzuhalten und in der Betriebsart "Heizen" den Verbrennungsvorgang im Brennraum 2 möglichst effizient zu betreiben und/oder eine Heizleistung des Ofens 1 an einen Wärmebedarf der Umgebung des Ofens 1 anpassen.

Indem die Klappe 5 in eine Zwischenstellung zwischen einem geschlossenen und einem geöffneten Zustand gebracht wird, lässt sich einstellen, wie sich die Rauchgase anteilsmäßig auf den ersten und der zweiten Pfad aufteilen. Dadurch lässt sich die Temperatur des Garraums mittels Zwischenstellungen der Klappe 5 variieren, beispielsweise in mehreren Stufen oder quasi-kontinuierlich. Bei manchen Beispielen lässt sich die Klappe 5 (unmittelbar) manuell einstellen. Bei manchen Beispielen ist die Klappe 5 motorisch angesteuert; beispielsweise wird die Klappe 5 durch die elektronische Regelung fortwährend im Rahmen der Temperaturregelung in ihrer Stellung variiert und/oder zwischen einer geschlossenen und einer geöffneten Stellung geändert, beispielsweise wenn ein Nutzer über ein Bedienelement des Ofens zwischen einem Heizbetrieb und einem Garbetrieb auswählt.

## Patentansprüche

1. Ofen (1) zur Wärmeerzeugung und mit schaltbarem Garbetrieb, aufweisend:
einen Brennraum (2) für die Verbrennung von fester Biomasse,
einen Garraum (3) zum Garen oder Backen von Speisen;
wobei der Ofen (1) eine elektronische Regelung aufweist,
**dadurch gekennzeichnet, dass**
die elektronische Regelung für einen Heizbetrieb und für einen Garbetrieb eingerichtet ist, wobei in dem Heizbetrieb vorrangig eine Temperatur des Brennraums (2) geregelt wird und in dem Garbetrieb vorrangig eine Temperatur des Garraums (3) geregelt wird.

2. Ofen (1) nach Anspruch 1, wobei die elektronische Regelung eine Zufuhr von Biomasse in den Brennraum steuert, um die Temperatur des Brennraums (2) und/oder die Temperatur des Garraums (3) zu regeln.

3. Ofen (1) nach Anspruch 1 oder 2, wobei der Ofen (1) für den Heizbetrieb einen Wärmetauscher (6) aufweist.

4. Ofen (1) nach einem der vorhergehenden Ansprüche, wobei der Ofen (1) einen Rauchgaskanal (4) mit einem ersten Pfad und einem zweiten Pfad für Rauchgase aufweist, wobei zumindest der erste Pfad Rauchgase entlang einer Wand des Garraums (3) führt, um dem Garraum (3) Wärme zuzuführen, und wobei der Ofen (1) eine verstellbare Klappe (5) des Rauchgaskanals (4) zum Schalten des Garbetriebs aufweist, um Rauchgase variabel entlang des ersten Pfades und zweiten Pfades zu führen.

5. Ofen (1) nach Anspruch 3 und 4, wobei der Rauchgaskanal (4) eingerichtet ist, Rauchgase durch den ersten Pfad und/oder den zweiten Pfad durch den Wärmetauscher (6) zu führen.

6. Ofen (1) nach einem der Ansprüche 4 oder 5, wobei Klappe (5) durch die elektronische Regelung verstellbar ist, um die Temperatur des Brennraums (2) und/oder die Temperatur des Garraums (3) zu regeln.

7. Ofen (1) nach einem der Ansprüche 4 bis 6, wobei der erste Pfad und der zweite Pfad im Rauchgaskanal (4) voneinander abzweigen und sich wieder vereinen.

8. Ofen (1) nach einem der Ansprüche 4 bis 7, wobei der zweite Pfad Rauchgase entlang einer Wand des Garraums (3) führt.

9. Ofen (1) nach Anspruch 8, wobei der erste Pfad Rauchgase entlang einer größeren Fläche, insbesondere doppelten, dreifachen, vierfachen oder fünffachen Fläche der Wand des Garraums (3) führt als der zweite Pfad.

10. Ofen (1) nach einem der Ansprüche 4 bis 9, wobei die Klappe (5) eine Bypass-Klappe ist, die eingerichtet ist, den zweiten Pfad freizugeben, um den Anteil der Rauchgase durch den ersten Pfad zu reduzieren.

11. Ofen (1) nach einem der Ansprüche 4 bis 10, wobei die Klappe (5) strömungsmäßig am Ende des ersten Pfads und/oder am Ende des zweiten Pfads angeordnet ist.

## Claims

1. An oven (1) for generating of heat and with switchable cooking operation, comprising:
a furnace (2) for the burning of solid biomass, a cooking chamber (3) for the cooking or baking of food;
wherein the oven (1) comprises an electronic regulation,
**characterized in that**
the electronic regulation is adapted for a heating operation and a cooking operation, wherein primarily a temperature of the furnace (2) is regulated in the heating operation and primarily a temperature of the cooking chamber (3) is regulated in the cooking operation.

2. The oven (1) according to claim 1, wherein the electronic regulation controls a feeding of biomass to the furnace, in order to regulate the temperature of the furnace (2) and/or the temperature of the cooking chamber (3).

3. The oven (1) according to claim 1 or 2, wherein the oven (1) comprises a heat exchanger (6) for the heating operation.

4. The oven (1) according to one of the preceding claims, wherein the oven (1) comprises a flue gas duct (4) having a first pathway and a second pathway for flue gases, wherein at least the first pathway carries flue gases along a wall of the cooking chamber (3) in order to supply heat to the cooking chamber (3), and wherein the oven (1) comprises an adjustable valve (5) of the flue gas duct (4) for switching the cooking operation in order to carry flue gases variably along the first pathway and second pathway.

5. The oven (1) according to claim 3 and 4, wherein the flue gas duct (4) is adapted to carry flue gases through the first pathway and/or the second pathway through the heat exchanger (6).

6. The oven (1) according to one of claims 4 or 5, wherein the valve (5) is adjustable by the electronic regulation in order to regulate the temperature of the furnace (2) and/or the temperature of the cooking chamber (3).

7. The oven (1) according to one of claims 4 to 6, wherein the first pathway and the second pathway in the flue gas duct (4) branch off from each other and then merge once again.

8. The oven (1) according to one of claims 4 to 7, wherein the second pathway carries flue gases along a wall of the cooking chamber (3).

9. The oven (1) according to claim 8, wherein the first pathway carries flue gases along a larger surface, especially two times, three times, four times or five times the surface of the wall of the cooking chamber (3) than the second pathway.

10. The oven (1) according to one of claims 4 to 9, wherein the valve (5) is a bypass valve, which is adapted to free up the second pathway in order to reduce the proportion of the flue gases through the first pathway.

11. The oven (1) according to one of claims 4 to 10, wherein the valve (5) is fluidically situated at the end of the first pathway and/or at the end of the second pathway.

## Revendications

1. Four (1) destiné à produire de la chaleur et avec un mode cuisson commutable, présentant :
une chambre de combustion (2) pour la combustion de biomasse solide ;
un espace de cuisson (3) pour cuire ou cuire au four des repas ;
dans lequel le four (1) présente un réglage électronique,
**caractérisé en ce que**
le réglage électronique est aménagé pour un mode chauffage et pour un mode cuisson, dans lequel en mode chauffage une température de la chambre de combustion (2) est réglée en priorité et en mode cuisson une température de l'espace de cuisson (3) est réglée en priorité.

2. Four (1) selon la revendication 1, dans lequel le réglage électronique commande une amenée de biomasse dans la chambre de combustion pour régler la température de la chambre de combustion (2) et/ou la température de l'espace de cuisson (3).

3. Four (1) selon la revendication 1 ou 2, dans lequel le four (1) présente un échangeur thermique (6) pour le mode chauffage.

4. Four (1) selon l'une des revendications précédentes, dans lequel le four (1) présente une conduite de gaz de fumée (4) avec un premier chemin et un second chemin pour des gaz de fumée, dans lequel au moins le premier chemin guide des gaz de fumée le long d'une paroi de l'espace de cuisson (3) pour amener de la chaleur à l'espace de cuisson (3), et dans lequel le four (1) présente un volet (5) ajustable de la conduite de gaz de fumée (4) pour une commutation vers le mode cuisson afin de guider des gaz de fumée de façon variable le long du premier chemin et du second chemin.

5. Four (1) selon la revendication 3 et 4, dans lequel la conduite de gaz de fumée (4) est aménagée pour guider des gaz de fumée via l'échangeur thermique (6) à travers le premier chemin et/ou le second chemin.

6. Four (1) selon l'une des revendications 4 ou 5, dans lequel le volet (5) peut être ajusté par le réglage électronique pour régler la température de la chambre de combustion (2) et/ou la température de l'espace de cuisson (3).

7. Four (1) selon l'une des revendications 4 à 6, dans lequel le premier chemin et le second chemin dans la conduite de gaz de fumée (4) bifurquent l'un de l'autre puis se réunissent à nouveau.

8. Four (1) selon l'une des revendications 4 à 7, dans lequel le second chemin guide des gaz de fumée le long d'une paroi de l'espace de cuisson (3).

9. Four (1) selon la revendication 8, dans lequel le premier chemin guide des gaz de fumée le long d'une surface plus grande, en particulier d'une surface de la paroi de l'espace de cuisson (3) double, triple, quadruple ou quintuple, que le second chemin.

10. Four (1) selon l'une des revendications 4 à 9, dans lequel le volet (5) est un volet de dérivation qui est aménagé pour libérer le second chemin afin de réduire la proportion des gaz de fumée à travers le premier chemin.

11. Four (1) selon l'une des revendications 4 à 10, dans lequel le volet (5) est agencé en communication fluidique à l'extrémité du premier chemin et/ou à l'extrémité du second chemin.
